# EUROPÄISCHE PATENTSCHRIFT

(11) **EP 1 103 320 B1**
(45) Veröffentlichungstag und Bekanntmachung des Hinweises auf die Patenterteilung: **23.04.2003**
(21) Anmeldenummer: 99123455.0
(22) Anmeldetag: 25.11.1999
(51) Int. Cl.: B21D 39/02, B21D 37/10, B21D 37/14

(54) **Bördelvorrichtung**
Hemming device
Machine à border

(43) Veröffentlichungstag der Anmeldung: 30.05.2001
(73) Patentinhaber: FORD-WERKE AKTIENGESELLSCHAFT, 50735 Köln (DE); Ford Motor Company Limited, Brentwood, Essex CM13 3BY (GB); FORD FRANCE S. A., 92506 Rueil-Malmaison (FR); Ford Motor Company, Dearborn, MI 48126 (US)
(72) Erfinder: Hoffstadt, Ralph, 50226 Frechen (DE); Strausfeld, Bruno, 50129 Bergheim (DE); Rüscher, Artur, 50767 Köln (DE)
(74) Vertreter: Drömer, Hans-Carsten, Dipl.-Ing.

(56) Entgegenhaltungen:
- DE-A- 19 801 561
- FR-A- 1 322 218
- FR-A- 2 296 519
- US-A- 5 150 508
- US-A- 5 454 261

## Beschreibung

Die Erfindung bezieht sich auf eine Bördelvorrichtung für Bleche und ein Verfahren zum Bördeln von Blechen mittels einer Bördelvorrichtung, insbesondere für Karosseriebleche im Fahrzeugbau, gemäß Oberbegriff der Ansprüche 1 und 12. So eine Vorrichtung und ein Verfahren sind aus der FR-A-2296519 bekannt.

Eine Bördelvorrichtung ist bekannt aus der DE 19801561, bei der ein elektromechanischer Antrieb des Bördelbettes sowohl für den Versatzhub zwischen den Bördelbacken als auch den Arbeitshub vorgeschlagen wird. Die Bördelbacken sind schwenkbar am Maschinengestell gelagert und werden mittels Pneumatikzylindern bewegt. Für einen Werkzeugwechsel müssen Bördelbacken, Bördelbett und Niederhalter einzeln ein- und ausgebaut und justiert werden, was insgesamt sehr zeitaufwendig ist und lange Stillstandszeiten der Bördelvorrichtung bewirkt. Bei notwendigen Wartungsarbeiten gilt das gleiche; auch hier steht die Bördelvorrichtung für die Dauer der Wartungsarbeiten still.

Hydraulische Antriebe von Bördelvorrichtungen sind laut und fordern einen erhöhten Wartungsaufwand. Es wird deshalb versucht, andere Antriebe einzusetzen wie z. B. auf die oben beschriebene elektromechanische Art. Aus der DE 19747291 ist ein Vorrichtung zum Falzen von Blechen bekannt, die mittels pneumatischer Luftkissen den Arbeitshub ausführt, indem die Luftkissen direkt auf den Stößel für den Falzvorgang wirken. Nachteilig ist hier, daß das Falzwerkzeug Bestandteil des Antriebes ist und damit beim Werkzeugwechsel auch der Antrieb berührt ist.

Der Erfindung liegt daher die Aufgabe zugrunde, eine Bördelvorrichtung zu entwickeln, die einen geringen Zeitbedarf für Wartung und Wechsel des Bördelwerkzeuges benötigt bei möglichst einfachen, wartungsarmen Antrieben.

Die Aufgabe wird erfindungsgemäß durch den Gegenstand nach Anspruch 1 und 12 gelöst.

Das Bördelwerkzeug ist eine selbständige, beliebig transportierbare Einheit, die ihre werkstückspezifischen Einstellungen und Justierungen unabhängig davon, ob es sich in der Bördelvorrichtung oder nicht befindet, beibehält. Sowohl für die Werkzeugwartung als auch für den Werkzeugwechsel kann das Bördelwerkzeug schnell und einfach aus der Bördelvorrichtung entfernt und durch ein anderes Bördelwerkzeug ersetzt werden. Notwendige Arbeiten am Bördelwerkzeug werden außerhalb der Bördelvorrichtung durchgeführt, während auf der Bördelvorrichtung mit dem anderen Bördelwerkzeug ein anderes Werkstück bearbeitet werden kann. Nach einer erneuten Einbringung und Befestigung des Bördelwerkzeuges im Grundgestell ist die Bördelvorrichtung umgehend wieder einsatzbereit.

Demgegenüber beinhaltet das Grundgestell alle nicht werkstückspezifischen Komponenten, dies sind vor allem die Antriebe für Bördelbett und Bördelbacken, und es nimmt alle bei der Bördelung auftretenden Kräfte auf. Die Schnittstellen für die Übertragung der Antriebskräfte sind modular aufgebaut, so daß dieselben Antriebe ohne Änderung für verschiedene Bördelwerkzeug benutzt werden können.

Im Grundgestell ist ein Bördelheber angeordnet, der die Antriebskraft auf das Bördelbett überträgt, wobei der Antrieb des Bördelhebers sowohl hydraulisch, pneumatisch oder elektromechanisch erfolgen kann. Das Bördelbett ist dabei mit dem Bördelheber fest verbunden, wobei die Verbindung manuell durch z. B. eine Verschraubung oder durch eine automatische Verriegelungen sichergestellt ist. Im letzteren Fall zentriert sich das Bördelbett selbst mittels geeigneter Aufnahmen beim ersten Hub des Bördelhebers nach Einbau des Bördelwerkzeuges.

Eine Ausführung der Erfindung sieht vor, daß der Bördelantrieb ein wechselbare Einheit ist, die im wesentlichen eine auf dem Grundgestell befestigte Antriebsgrundplatte, den beweglichen, im Grundgestell geführten Bördelheber, der das Bördelbettt trägt, und einen Antrieb zwischen Antriebsgrundplatte und Bördelheber umfaßt.

Eine weitere erfindungsgemäße Ausführung sieht vor, den erforderlichen großen Versatzhub zwischen den Bördelbacken mittels einer elektrisch angetriebenen Spindelhubvorrichtung und den kleinen Arbeitshub für den Bördelvorgarig mittels eines oder mehrerer Druckluftkissen auszuführen, wobei die Spindelhubvorrichtung während des Arbeitshubes durch einen Verriegelungsmechanismus vor einer Beschädigung der Spindel geschützt ist. Eine vorteilhafte Ausgestaltung dieser Ausführung sieht vor, daß der Bördelheber, auf dem das Bördelbett aufliegt, Teil der Spindelhubvorrichtung ist. Die gesamte Spindelhubvorrichtung ist einschließlich ihres Verriegelungsmechanismus auf den Druckluftkissen angeordnet, wird also bei jedem Arbeitshub mitbewegt. Da die Drucklufkissen am Boden des Grundgestelles angeordnet sind, kann der Bördelheber mit einer großen Bauhöhe ausgeführt werden. Die daraus resultierenden langen Führungsbahnen zwischen Bördelheber und Grundgestell sichern die Führung des Bördelhebers auch bei wechselnden Kraftangriffenspunkten aufgrund der Werkstücktoleranzen oder unterschiedlicher Bördelwerkzeuge.

Das Grundgestell weist eine in horizontaler Richtung gesehen durchgehende Werkzeugaufnahme von mindestens der Größe des Bördelwerkzeuges auf. Damit kann das Bördelwerkzeug von einer beliebigen Seite in das Grundgestell hinein- und aus dem Grundgestell herausgeschoben werden. Das Spannen des Bördelwerkzeuges im Grundgestell kann in Abhängigkeit von der erforderlichen Werkzeugwechselzeit als manuelle Schraubverbindung oder vollautomatisch mittels elektromechanischer Spannelemente erfolgen.

Zur Aufnahme der Bördelwerkzeuge beim Wechseln sind am Grundgestell Wechseltische ein- oder beidseitig der Werkzeugaufnahme angebracht. Dort können die Bördelwerkzeuge direkt gewartet oder für den Weitertransport vorbereitet werden. In den Wechseltischen sind auch die Vorrichtungen zum Herausziehen bzw. Einschieben der Bördelwerkzeuge angeordnet.

Eine besondere Ausführung der erfindungsgemäßen Bördelvorrichtung sieht die Antriebe für die Bördelbacken im Grundgestell seitlich an der Werkzeugaufnahme vor. An der entsprechenden Stelle im Bördelwerkzeug sitzen Bördelschieber mit Bördelbacken, wodurch die Bördelbacken in den Arbeitsbereich des Bördelbettes verschiebbar sind. Dabei kann der Antrieb je nach Lage des Schiebers im Bördelwerkzeug direkt oder über eine schiefe Ebene erfolgen. Für die Rückstellung der Bördelschieber sind im Bördelwerkzeug entsprechende Rückstellvorrichtungen wie schiefe Ebenen, Druckfedem oder ähnliches vorgesehen. Durch diese Form der Kraftübertragung wird keine weitere Ankopplung der Bördelschieber mit den Bördelantrieben bei der Montage des Bördelwerkzeuges benötigt; es genügt die Positionierung des Bördelwerkzeuges in der vorgesehenen Einbaulage im Grundgestell.

Eine weitere erfindungsgemäße Ausgestaltung des Bördelwerkzeuges sieht eine Grundplatte und eine Deckplatte vor, die beide mit Abstandshaltem an den Ecken den Werkzeugrahmen bilden. Zwischen Grund- und Deckplatte befinden sich die beweglichen Bördelschieber. In der Mitte weist die Grundplatte einen Durchbruch von mindestens der Größe des Bördelbettes auf. In diesem Durchbruch wird das Bördelbett während des Werkzeugwechsels und des Transportes fixiert, wobei das Bördelbett dann so gestaltet ist, daß es nicht nach unten über die Kontur der Grundplatte hinausragt.

Sowohl die Deckplatte des Bördelwerkzeuges als auch die Oberseite des Grundgestelles weisen einen Durchbruch von mindestens der Größe des Werkstückes auf, durch die das Bördelwerkzeug von oben mit dem Werkstück beladen werden kann. Das Werkstück selbst wird im Bördelbett durch Niederhalter während des Bördelvorgangs festgehalten. Dabei können die Niederhalter im Bördelwerkzeug integriert oder auf der Oberseite des Grundgestelles angeordnet sein, oder die Funktion der Niederhalter kann komplett vom Roboterarm, der auch die Bördelvorrichtung mit dem Werkstück belädt, übernommen werden.

Für die Wartung der Bördelbacken ist für das Bördelbett eine abgesenkte Position im Grundgestell vorgesehen. Dadurch kann das Bördelwerkzeug ohne das Bördelbett aus dem Grundgestell entfernt werden. Diese Stellung ist vorgesehen für kurzzeitige Wartungsarbeiten an den Bördelbacken und ermöglicht einen leichteren Zugang zu diesen.

Weitere die Erfindung vorteilhaft ausgestaltende Merkmale sind in den folgenden Figuren erläutert. Es zeigen:
- Fig. 1: eine Ansicht einer erfindungsgemäßen Bördelvorrichtung;
- Fig. 2: eine Ansicht eines Bördelantriebes mit Druckluftkissen;
- Fig. 3: eine erfindungsgemäße Bördelvorrichtung mit Wechseltischen;
- Fig. 4a: ein Bördelwerkzeug während des Bördelvorganges an den oberen Bördelbacken;
- Fig. 4b: ein Bördelwerkzeug während des Versatzhubes;
- Fig. 4c: ein Bördelwerkzeug während des Bördelvorganges an den unteren Bördelbacken;
- Fig. 5: einen Antrieb der Bördelbacken und
- Fig. 6: ein Bördelwerkzeug in Wartungsposition.

In **Fig. 1** ist eine erfindungsgemäße Bördelvorrichtung dargestellt, die sich aus den beiden wesentlichen Komponenten Grundgestell 1 und Bördelwerkzeug 2 zusammensetzt. Das Grundgestell 1 enthält nur karosserieteilunabhängige Standardelemente: Der Grundrahmen 3 als zentrales Element nimmt den mit Gleitplatten 4 geführten Bördelheber 5 für die Bördelbewegung auf. Eine Wartungsabsteckung 6 für den Bördelheber 5 ermöglicht die Festsetzung des Bördelhebers 5 bei Wartungsarbeiten. Die Bodenplatte 7 ist für die Befestigung der Bördelvorrichtung am Boden vorgesehen. Oben schließt das Grundgestell mit der Rahmendeckplatte 8 ab, in der auch die für das Bördelwerkzeug 2 notwendigen Spann- und Zentriereinheiten 9 angeordnet sind. Die Öffnung 10 in der Rahmendeckplatte 8 dient zum Beladen des Bördelwerkzeuges 2 mit dem Werkstück 11. Zwischen Grundrahmen 3 und Rahmendeckplatte 8 befindet sich die durchgehende Werkzeugaufnahme 12 für die Aufnahme des Bördelwerkzeuges 2 im Grundgestell 1.

Der Werkzeugrahmen des Bördelwerkzeuges 2 besteht aus einer Grundplatte 13, einer Deckplatte 14 und den Abstandshaltem 15, die an den vier Ecken des Werkzeugrahmens angeordnet sind. Die Ausrichtung und die Befestigung des Bördelwerkzeuges 2 im Grundgestell 1 erfolgt durch die Spannund Zentriereinheiten 9. Zwischen Grundplatte 13 und Deckplatte 14 befinden sich die beweglichen Bördelschieber 16 mit den 45° Bördelbacken 17 zum Vorbördeln und den 90° Bördelbacken 18 zum Fertigbördeln. In der Mitte weist die Grundplatte 13 einen Durchbruch 19 von mindestens der Größe des Bördelbettes 20 auf. Das Bördelbett 20, das der Aufnahme des Werkstückes 11 dient, ist lose im Bördelwerkzeug 2 angeordnet und fest mit dem Bördelheber 5 verbunden. Beim Bördelvorgang wird es vom Bördelheber 5 geführt und auch kräftemäßig bewegt. Der Bördelantrieb 21, der auf den Bördelheber 5 wirkt, ist auf der Bodenplatte 7 des Grundgestelles 1 angeordnet.

Für den Bördelantrieb ist eine elektro-pneumatische Antriebsvariante mit Spindelhubvorrichtung in **Fig. 2** detailliert dargestellt. Der gesamte Aufbau des Bördelantriebes ist so modular, das er innerhalb des Grundgestelles 1 mit wenigen Handgriffen gewechselt werden kann. Dazu weist der Bördelantrieb eine Bördelantriebsgrundplatte 22 auf, die mit der Grundplatte 7 des Grundgestelles 1 verschraubt ist. Zwischen Bördelantriebsgrundplatte 22 und Arbeitshubgrundplatte 23 sind die Druckluftkissen 24 angeordnet, die den Arbeitshub für den Bördelvorgang ausführen durch Anheben der Arbeitsgrundplatte 23. Für die genaue Ausrichtung von Bördelantriebsgrundplatte 22 und Arbeitshubgrundplatte 23 ist eine zweifache Säulenführung 25 vorgesehen. Ein gleichmäßiger Abstand der beiden Platten im Ruhezustand wird durch die Abstandshalter 26 gewährleistet.

Der Versatzhub zwischen den Bördelbacken wird ausgeführt durch die Spindelhubvorrichtung, die auf Arbeitshubgrundplatte 23 angeordnet ist. Der Elektromotor 27, das Getriebe 28 und die angetriebene Spindel 29 heben oder senken den Bördelheber 5' entsprechend dem gewünschten Versatzhub. Für die Dauer des Arbeitshubes, bei dem hohe Kräfte auftreten, wird die Spindel 29 durch einen Verriegelungsmechnismus entlastet. Dieser besteht aus zwei oder mehr auf der der Arbeitshubgrundplatte 23 verschiebbar angeordneten Abstandsklötzen 30, die durch die Positioniereinrichtungen 31 so unter dem Bördelheber 5' verschoben werden, das entweder der obere Absatz 32 oder der untere Absatz 33 den Bördelheber 5' lagern und dadurch die wesentlichen Kräfte des Arbeitshubes übertragen.

Eine Ansicht der Bördelvorrichtung mit Wechseltischen 34 zeigt **Fig. 3.** Die Wechseltische 34 ermöglichen es, die Bördelwerkzeuge 2 nach rechts oder links aus dem Grundgestell 1 zu schieben. Während sich ein Bördelwerkzeug 2 noch im Grundgestell 1 befindet und die Bördelvorrichtung in Betrieb ist, wird das auf dem Wechseltisch 34 befindliche Bördelwerkzeug 2' gewartet, justiert oder für den Einsatz vorbereitet.

Verschieden Arbeitsstufen im Bördelwerkzeug 2 sind in den **Fig. 4a - 4c** dargestellt. Fig. 4a zeigt die Vorbördelung des Werkstückes 11. Das Bördelbett 20 befindet sich auf der Höhe der 45° Bördelbacken 17, die auf den Bördelschiebem 16 angeordnet sind. Durch die Auslösung des kleinen Bördelhubes wird die Vorbördelung des Werkstückes 11 bewirkt.

Fig. 4b zeigt das Bördelwerkzeug 2 während des Versatzhubes. Die Bördelschieber 16 sind nach außen gefahren und damit sind alle Bördelbacken 17, 18 aus dem Arbeitsbereich des Bördelbettes 20 entfernt. Mittels der Spindelhubvorrichtung wird das Bördelbett 20 auf die Fertigbördelposition angehoben, wie in Fig. 4c gezeigt. Mittels der Bördelschieber 16 fahren die Bördelbacken wieder in den Arbeitsbereich des Bördelbettes 20. Beim Durchführen des Arbeitshubes wird das Werkstück 11 an den 90° Bördelbacken 18 fertiggebördelt.

**Fig. 5** zeigt eine Draufsicht auf die Bördelschieber und deren Anordnung in einem erfindungsgemäßen Bördelwerkzeug 35. Die der Kontur des Werkstückes 11 folgenden Bördelbacken 36 sind in den Arbeitsbereich des Bördelbettes bewegbar, indem sie auf den Bördelschiebem 37, 38 befestigt sind. Die Antriebe 39 der Bördelbacken sind seitlich an der Werkzeugöffnung 12 des Grundgestelles 2 angeordnet und übertragen direkt eine Druckkraft auf das Bördelwerkzeug 35. Für die seitlich - bezogen auf die Werkzeugöffnung 12 - angeordneten Bördelschieber 37 kann diese Antriebskraft in eine direkte, geradlinige Bewegung in den Arbeitsbereich des Bördelbettes 20 umgesetzt werden. Um die Bördelbacken 36 wieder zurückzubewegen, ist ein Rückholmechanismus 40 vorgesehen, der mittels Druckfedem, Druckluftzylindem o. ä. die Rückführkraft aufbringt.

Die stirnseitig angeordneten Bördelschieber 38 weisen eine senkrecht zu den Antrieben 39 liegende Bewegungsrichtung auf. Deshalb wirken die Antriebe 39 zuerst auf Hilfsschieber 41, die über eine schiefe Ebene 42 die erforderliche Bewegung der Bördelschieber 38 in die Arbeitsbereich des Bördelbettes 20 erzeugen. Auch hier ist ein Rückholmechanismus 40 vorgesehen, um die Bördelschieber wieder zurückfahren zu können.

**Fig. 6** zeigt, wie für kurzfristige Wartungsarbeiten am Bördelwerkzeug 2 das Bördelbett 20 in eine Wartungsposition 43 innerhalb des Grundgestelles 1 abgesenkt und dann das Bördelwerkzeug 2 ohne Bördelbett 20 auf den Wechseltisch 34 geschoben wird. Dadurch ist insbesondere der Zugang zu den Bördelbacken 17,18 und Bördelschiebern 16 erleichtert und eine schnelle Wartung ist möglich. Wird das Bördelwerkzeug 2 wieder in das Grundgestell 1 verbracht, ist die Bördelvorrichtung umgehend einsatzbereit.

## Patentansprüche

1. Bördelvorrichtung für Bleche, insbesondere für Karosseriebleche im Fahrzeugbau, mit einem Grundgestell (1), mit einem heb- und senkbaren Bördelbett (20) und mit in den Arbeitsbereich des Bördelbettes beweglichen Bördelbacken (17, 18), wobei ein Bördelwerkzeug (2) die werkstückspezifischen Komponenten Bördelbett (20) und Bördelbacken (17, 18) aufweist und als wechselbare Einheit im Grundgestell (1) angeordnet ist, und wobei der Bördelantrieb (21) für das Bördelbett (20) im Grundgestell (1) angeordnet ist,
**dadurch gekennzeichnet, daß**
eine Deckplatte (14) des Bördelwerkzeuges (2) und die Oberseite des Grundgestelles (1) eine Werkstücköffnung (10) von mindestens der Größe eines Werkstückes (11) aufweisen, durch die das Bördelwerkzeug (2) von oben mit dem Werkstück (11) beladen werden kann.

2. Bördelvorrichtung nach Anspruch 1,
**dadurch gekennzeichnet, daß**
der Bördelantrieb (21) für das Bördelbett (20) ein wechselbare Einheit ist, die im wesentlichen eine auf dem Grundgestell befestigte Antriebsgrundplatte (22), einen beweglichen, im Grundgestell geführten Bördelheber (5), der das Bördelbett (20) trägt, und einen Antrieb zwischen Antriebsgrundplatte (22) und Bördelheber (5) umfaßt.

3. Bördelvorrichtung nach Anspruch 1,
**dadurch gekennzeichnet, daß**
der Antrieb für den Versatzhub des Bördelbettes (20) zwischen den Bördelbacken (17, 18) mittels einer elektrisch angetriebenen Spindelhubvorrichtung und der Arbeitshub für den Bördelvorgang mittels eines oder mehrerer Druckluftkissen (24) erfolgt.

4. Bördelvorrichtung nach Anspruch 3,
**dadurch gekennzeichnet, daß**
das Bördelheber(5) und Spindelhubvorrichtung auf den Druckluftkissen (24) angeordnet sind.

5. Bördelvorrichtung nach Anspruch 4,
**dadurch gekennzeichnet, daß**
das der Bördelheber (5) für die Dauer des Arbeitshubes auf Abstandsklötzen (30) gelagert ist, die Abstandsklötze (30) dem Versatzhub entsprechende Absätze (32, 33) für die Lagerung des Bördelhebers (5) aufweisen und die Abstandklötze (30) auf einer Arbeitshubgrundplatte (25) verschieblich gelagert sind.

6. Bördelvorrichtung nach Anspruch 1,
**dadurch gekennzeichnet, daß**
das Grundgestell (1) eine in horizontaler Richtung gesehen durchgehende Werkzeugaufnahme (12) von mindestens der Größe des Bördelwerkzeuges (2) aufweist, so daß das Bördelwerkzeug (2) von einer beliebigen Seite in das Grundgestell (1) hinein und wieder herausgeschoben werden kann.

7. Bördelvorrichtung nach Anspruch 6,
**dadurch gekennzeichnet, daß**
am Grundgestell (1) Wechseltische (34) zur Aufnahme von Bördelwerkzeugen (2) ein- oder beidseitig der Werkzeugaufnahme (12) angebracht sind.

8. Bördelvorrichtung nach Anspruch 1,
**dadurch gekennzeichnet, daß**
die Antriebe für die Bördelbacken im Grundgestell (1) angeordnet sind:

9. Bördelvorrichtung nach Anspruch 1,
**dadurch gekennzeichnet, daß**
die Antriebe (39) für die Bördelbacken (17, 18) im Grundgestell (1) seitlich an der Werkzeugaufnahme (12) angeordnet sind und ihre Kraft direkt auf die Bördelschieber (37) mit gleicher Bewegungsrichtung und indirekt über Hilfsschieber (41) auf die Bördelschieber (38) mit ungleicher Bewegungsrichtung, jeweils bezogen auf die Antriebsrichtung, übertragen.

10. Bördelvorrichtung nach Anspruch 1,
**dadurch gekennzeichnet, daß**
das Bördelwerkzeug (2) eine Grundplatte (13) und eine Deckplatte (14) aufweist, die beide zusammen mit Abstandshaltern (15) an den Ecken den Werkzeugrahmen bilden und die in ihren Zwischenräumen die beweglichen Bördelschieber (16) mit den Bördelbacken (17, 18) aufnehmen.

11. Bördelvorrichtung nach Anspruch 10,
**dadurch gekennzeichnet, daß**
die Grundplatte (13) einen Durchbruch von mindestens der Größe des Bördelbettes (20) aufweist.

12. Verfahren zum Bördeln von Blechen mittels einer Bördelvorichtung, insbesondere von Karosserieblechen im Fahrzeugbau, wobei die Bördelvorrichtung ein Grundgestell (1), ein heb- und senkbares Bördelbett (20) und in den Arbeitsbereich des Bördelbettes bewegliche Bördelbacken (17, 18) aufweist, wobei ein Bördelwerkzeug (2) die werkstückspezifischen Komponenten Bördelbett (20) und Bördelbacken (17, 18) aufweist und als wechselbare Einheit im Grundgestell (1) angeordnet ist, und wobei der Bördelantrieb (21) für das Bördelbett (20) im Grundgestell (1) angeordnet ist,
**dadurch gekennzeichnet, daß**
das Bördelwerkzeug (2) im Betrieb im Grundgestell (1) verbleibt und die Beladung des Bördelwerkzeuges (2) mit einem Werkstück (11) von oben über eine mindestens die Größe eines Werkstückes (11) aufweisende Werkstücköffnung (10) in der Deckplätte des Bördelwerkzeugs (2) erfolgt.

13. Verfahren nach Anspruch 12,
**dadurch gekennzeichnet, daß**
das Bördelbett (20) für den Werkzeugwechsel in einer Lage innerhalb des Bördelwerkzeuges (2) fixiert wird.

14. Verfahren nach Anspruch 12,
**dadurch gekennzeichnet, daß**
das Bördelbett (20) im Grundgestell (1) in eine Wartungsposition (43) abgesenkt wird, wodurch das Bördelwerkzeug (2) ohne Bördelbett (20) zu Wartungszwecken aus der Werkzeugaufnahme (12) entfernt werden kann.

## Claims

1. Bordering device for panels, in particular for body panels in vehicle construction, with a basic frame (1), with a raisable and lowerable bordering bed (20) and with bordering jaws (17, 18) movable into the working range of the bordering bed, a bordering tool (2) having the workpiece-specific components, namely the bordering bed (20) and the bordering jaws (17, 18), and being arranged as an exchangeable unit in the basic frame (1), and the bordering drive (21) for the bordering bed (20) being arranged in the basic frame (1),
**characterized in that**
a cover plate (14) of the bordering tool (2) and the top side of the basic frame (1) have a workpiece orifice (10) of at least the size of a workpiece (11), through which workpiece orifice the bordering tool (2) can be loaded from above with the workpiece (11).

2. Bordering device according to Claim 1,
**characterized in that**
the bordering drive (21) for the bordering bed (20) is an exchangeable unit which comprises essentially a drive baseplate (22) fastened to the basic frame, a movable bordering lifter (5'), which is guided in the basic frame and carries the bordering bed (20), and a drive between the drive baseplate (22) and the bordering lifter (5').

3. Bordering device according to Claim 1,
**characterized in that**
the drive for the displacement stroke of the bordering bed (20) between the bordering jaws (17, 18) takes place by means of an electrically driven spindle-type lifting device and the working stroke for the bordering operation takes place by means of one or more compressed-air cushions (24).

4. Bordering device according to Claim 3,
**characterized in that**
the bordering lifter (5') and the spindle-type lifting device are arranged on the compressed-air cushions (24).

5. Bordering device according to Claim 4,
**characterized in that**
the bordering lifter (5') is mounted on spacer blocks (30) for the duration of the working stroke, the spacer blocks (30) have shoulders (32, 33), corresponding to the displacement stroke, for mounting the bordering lifter (5'), and the spacer blocks (30) are mounted displaceably on a working-stroke baseplate (25).

6. Bordering device according to Claim 1,
**characterized in that**
the basic frame (1) has a horizontally continuous tool holder (12) of at least the size of the bordering tool (2), so that the bordering tool (2) can be pushed into the basic frame (1) and out again from any side.

7. Bordering device according to Claim 6,
**characterized in that**
exchange tables (34) for the reception of bordering tools (2) are mounted on the basic frame (1) on one side or on both sides of the tool holder (12).

8. Bordering device according to Claim 1,
**characterized in that**
the drives for the bordering jaws are arranged in the basic frame (1).

9. Bordering device according to Claim 1,
**characterized in that**
the drives (39) for the bordering jaws (17, 18) are arranged in the basic frame (1) laterally at the tool holder (12) and transmit their force directly to the bordering slides (37) with an identical direction of movement and indirectly, via auxiliary slides (41), to the bordering slides (38) with a non-identical direction of movement, in each case with respect to the drive direction.

10. Bordering device according to Claim 1,
**characterized in that**
the bordering tool (2) has a baseplate (13) and a cover plate (14) which, together with spacers (15) at the corners, both form the tool framework and which receive in their interspaces the movable bordering slides (16) together with the bordering jaws (17, 18).

11. Bordering device according to Claim 10,
**characterized in that**
the baseplate (13) has a perforation of at least the size of the bordering bed (20).

12. Method for the bordering of panels by means of a bordering device, in particular of body panels in vehicle construction, the bordering device having a basic frame (1), a raisable and lowerable bordering bed (20) and bordering jaws (17, 18) movable into the working range of the bordering bed, a bordering tool (2) having the workpiece-specific components, namely the bordering bed (20) and the bordering jaws (17, 18), and being arranged as an exchangeable unit in the basic frame (1), and the bordering drive (21) for the bordering bed (20) being arranged in the basic frame (1),
**characterized in that**
the bordering tool (2) remains in the basic frame (1) during operation and the loading of the bordering tool (2) with a workpiece (11) takes place from above via a workpiece orifice (10), having at least the size of a workpiece (11), in the cover plate of the bordering tool (2).

13. Method according to Claim 12,
**characterized in that**,
for the tool change, the bordering bed (20) is fixed in a position within the bordering tool (2).

14. Method according to Claim 12,
**characterized in that**,
the bordering bed (20) is lowered into a maintenance position (43) in the basic frame (1), with the result that the bordering tool (2), without the bordering bed (20), can be removed from the tool holder (12) for maintenance purposes.

## Revendications

1. Machine à border pour tôles, en particulier pour tôles de carrosserie dans la construction automobile, comprenant un bâti (1), un lit de bordage (20) pouvant être levé et abaissé et des mors de bordage (17, 18) déplaçables dans la région de travail du lit de bordage, un outil de bordage (2) présentant le lit de bordage (20) et les mors de bordage (17, 18), composants spécifiques pour la pièce à usiner, et étant disposé sous forme d'unité remplaçable dans le bâti (1), et l'entraînement de bordage (21) pour le lit de bordage (20) étant disposé dans le bâti (1),
**caractérisée en ce que**
une plaque de recouvrement (14) de l'outil de bordage (2) et la surface supérieure du bâti (1) présentent une ouverture pour la pièce à usiner (10) ayant au moins la taille d'une pièce à usiner (11), à travers laquelle l'outil de bordage (2) peut être chargé par le haut avec la pièce à usiner (11).

2. Machine à border selon la revendication 1,
**caractérisée en ce que**
l'entraînement de bordage (21) pour le lit de bordage (20) est une unité remplaçable qui comprend essentiellement une plaque de base d'entraînement (22) fixée sur le bâti, un dispositif de levage de bordage (5) mobile, guidé dans le bâti, lequel porte le lit de bordage (20), et un entraînement entre la plaque de base d'entraînement (22) et le dispositif de levage de bordage (5).

3. Machine à border selon la revendication 1,
**caractérisée en ce que**
l'entraînement pour la course de déplacement du lit de bordage (20) entre les mors de bordage (17, 18) s'effectue au moyen d'un dispositif de levage à broche entraîné électriquement et la course de travail pour l'opération de bordage s'effectue au moyen d'un ou de plusieurs coussins à air comprimé (24).

4. Machine à border selon la revendication 3,
**caractérisée en ce que**
le dispositif de levage de bordage (5) et le dispositif de levage à broche sont disposés sur les coussins à air comprimé (24).

5. Machine à border selon la revendication 4,
**caractérisée en ce que**
le dispositif de levage de bordage (5) est monté pendant toute la durée de la course de travail sur des blocs d'espacement (30), les blocs d'espacement (30) présentant des épaulements (32, 33) correspondant à la course de déplacement pour le montage du dispositif de levage de bordage (5) et les blocs d'espacement (30) sont montés de manière déplaçable sur une plaque de base de course de travail (25).

6. Machine à border selon la revendication 1,
**caractérisée en ce que**
le bâti (1) présente un logement d'outil (12) continu dans la direction horizontale, ayant au moins la taille de l'outil de bordage (2), de sorte que l'outil de bordage (2) puisse être enfoncé par un côté quelconque dans le bâti (1) et puisse en être à nouveau retiré.

7. Machine à border selon la revendication 6,
**caractérisée en ce que**
des tables de remplacement (34) sont montées sur le bâti (1) pour recevoir des outils de bordage (2) d'un côté ou des deux côtés du logement d'outil (12).

8. Machine à border selon la revendication 1,
**caractérisée en ce que**
les entraînements pour les mors de bordage sont disposés dans le bâti (1).

9. Machine à border selon la revendication 1,
**caractérisée en ce que**
les entraînements (39) pour les mors de bordage (17, 18) sont disposés latéralement dans le bâti (1) sur le logement d'outil (12) et leur force est transmise directement aux coulisses de bordage (37) avec le même sens de déplacement, et indirectement par le biais de coulisses auxiliaires (41) aux coulisses de bordage (38) avec un sens de déplacement opposé, à chaque fois par rapport au sens de l'entraînement.

10. Machine à border selon la revendication 1,
**caractérisée en ce que**
l'outil de bordage (2) présente une plaque de base (13) et une plaque de recouvrement (14), qui forment ensemble conjointement avec des éléments d'espacement (15) au niveau des coins, le cadre de l'outil et qui reçoivent dans leurs espaces intermédiaires les coulisses de bordage mobiles (16) avec les mors de bordage (17, 18).

11. Machine à border selon la revendication 10,
**caractérisée en ce que**
la plaque de base (13) présente un orifice ayant au moins la taille du lit de bordage (20).

12. Procédé de bordage de tôles au moyen d'une machine à border, en particulier de tôles de carrosserie dans la construction automobile, la machine à border présentant un bâti (1), un lit de bordage (20) pouvant être levé et abaissé et des mors de bordage (17, 18) déplaçables dans la région de travail du lit de bordage, un outil de bordage (2) présentant le lit de bordage (20) et les mors de bordage (17, 18), composants spécifiques pour la pièce à usiner, et étant disposé sous forme d'unité remplaçable dans le bâti (1), et l'entraînement de bordage (21) pour le lit de bordage (20) étant disposé dans le bâti (1),
**caractérisé en ce que**
l'outil de bordage (2) reste en fonctionnement dans le bâti (1) et le chargement de l'outil de bordage (2) avec une pièce à usiner (11) s'effectue par le haut, par le biais d'une ouverture pour la pièce à usiner (10) ayant au moins la taille d'une pièce à usiner (11), réalisée dans la plaque de recouvrement de l'outil de bordage (2).

13. Procédé selon la revendication 12,
**caractérisé en ce que**
le lit de bordage (20) pour le remplacement d'outil est fixé dans une position dans l'outil de bordage (2).

14. Procédé selon la revendication 12,
**caractérisé en ce que**
le lit de bordage (20) est abaissé dans le bâti (1) dans une position d'entretien (43), l'outil de bordage (2) pouvant ainsi être enlevé du logement d'outil (12) sans le lit de bordage (20) à des fins d'entretien.
